# EUROPÄISCHE PATENTSCHRIFT

(11) **EP 2 125 534 B1**
(45) Veröffentlichungstag und Bekanntmachung des Hinweises auf die Patenterteilung: **22.02.2012**
(21) Anmeldenummer: 07856483.8
(22) Anmeldetag: 08.12.2007
(51) Int. Cl.: B65D 1/09

(54) **BEHÄLTER, INSBESONDERE HERMETISCH VERSCHLOSSENE AMPULLE**
CONTAINER, PARTICULARLY A HERMETICALLY SEALED AMPOULE
RÉCIPIENT, EN PARTICULIER AMPOULE HERMÉTIQUEMENT FERMÉE

(30) Priorität: 27.02.2007 DE 102007009457
(43) Veröffentlichungstag der Anmeldung: 02.12.2009
(73) Patentinhaber: Hansen, Bernd, 74429 Sulzbach-Laufen (DE)
(72) Erfinder: Hansen, Bernd, 74429 Sulzbach-Laufen (DE)
(74) Vertreter: Bartels, Martin Erich Arthur
(86) Internationale Anmeldenummer: PCT/EP2007/010707
(87) Internationale Veröffentlichungsnummer: WO 2008/104210

(56) Entgegenhaltungen:
- WO-A-98/25829
- WO-A-2007/003891
- DE-A1-102004 046 536
- US-A1- 2002 134 374

## Beschreibung

Die Erfindung betrifft einen Behälter, insbesondere hermetisch verschlossene Ampulle, umfassend einen hohlen Aufnahmekörper zur Aufnahme eines Abgabemediums, einen Verbindungskörper, der den Aufnahmekörper über einen Verbindungskanal mit einer Abgabeöffnung verbindet und sich vom Aufnahmekörper bis zur Abgabeöffnung konisch verjüngt, ein ein Kopfteil des Behälters bildendes Verschlussteil, das über eine Trennstelle vom Rand der Abgabeöffnung abtrennbar ist, eine sich an das von der Abgabeöffnung entfernte bodenseitige Ende des Aufnahmekörpers anschließende erste Anschlussfahne als erste Handhabungshilfe.

Behälter dieser Art dienen insbesondere dazu, in dem hohlen Aufnahmekörper Abgabemedien der verschiedensten Art zu bevorraten, beispielsweise in Form medizinischer Lösungen, Suspensionen oder Gelen. Um die Abgabeöffnung des Aufnahmekörpers für die Medienabgabe freilegen zu können, ist ein das Kopfteil des Behälters bildendes Verschlußteil vorgesehen, das in einer sogenannten Twist-Off-Bewegung (Abdrehbewegung) als Knebelverschlußteil über eine vorgegebene Trennstelle vom übrigen Aufnahmekörper abtrennbar ist.

Um die Handhabung solcher oder ähnlicher Behälter zu erleichtern, ist es auch bereits Stand der Technik, vgl. DE 10 2004 046 536 A1, eine an das von der Abgabeöffnung entfernte Ende angeformte Anschlussfahne vorzusehen, die eine Greiffläche zur Verfügung stellt, die, insbesondere bei kleinvolumigen Ampullen, deren Handhabung erleichtert, beispielsweise für die Durchführung eines Abgabevorganges. Ein aus DE 10 2004 046 536 A1 bekannter Behälter, bestehend aus einem elastisch nachgiebigen Kunststoffmaterial, mit einer Dosierkammer, in der sich ein Abgabemedium befindet, wobei das eine Ende der Dosierkammer eine Abgabeöffnung aufweist und das gegenüberliegende Ende über eine Verbindungsstelle mit einem zusammendrückbaren Behälterteil verbunden ist, zeichnet sich dadurch aus, dass die Verbindungsstelle zwischen Dosierkammer und Behälterteil aus einer Engstelle gebildet ist, die derart ausgestaltet ist, dass eine Kapillarwirkung entsteht, die unabhängig von der räumlichen Lage des Behälters einen Übertritt des Abgabemediums aus der Dosierkammer in den Behälterteil mit dem Austreibmedium verhindert. Der Behälter weist eine rohrförmige Dosierkammer auf, die an einem Ende durch einen Knebelverschluß verschlossen ist, der eine eingeschnürte Sollbruchstelle und eine Handhabe aufweist zum Abdrehen des Knebelverschlusses, um dergestalt die Abgabeöffnung am entsprechenden Ende der Dosierkammer freizugeben.

Ein weiterer Behälter zum Einweggebrauch ist aus WO 98/25829 A1 bekannt geworden. Ein Aufnahmekörper zur Aufnahme von einer zu bevorratenden und abzugebenden Flüssigkeit weist an zwei gegenüberliegenden Außenseiten Anlageflächen auf, welche sich entlang der longitudinalen Erstreckung des Behältnisses erstrecken und zur vereinfachten Handhabung jeweils konkav gekrümmte Oberflächenbereiche aufweisen. Die konkave Ausgestaltung der Anlageflächen ist entsprechend den Fingern einer Bedienperson gewählt. Zudem können auf mindestens einer der konkaven Anlageflächen mehrere Rippen ausgebildet sein. Über einen ablös- bzw. abtrennbaren Verbindungshals ist der Aufnahmekörper mit einem Abdicht- bzw. Abschlußteil verbunden und bei dessen Abtrennung bzw. Ablösung zur Freigabe der aufgenommenen Flüssigkeit zu öffnen. Ein vergleichbarer Behälter zur Aufnahme und Abgabe einer bevorzugten medizinischen Flüssigkeit, wie einem Arzneimittel, ist in US 2002/0134374 A1 offenbart.

Ein Behälter der eingangs genannten Art ist aus WO 2007/003891 A1 bekannt. Bei dem bekannten Behälter weist der Aufnahmekörper typischerweise einen polygonalen Querschnitt auf und ist kopfseitig über einen stutzenartigen Verbindungskörper mit der Abgabeöffnung verbunden. Das Verschlussteil weist eine Schließkugel auf, die eine die Abgabeöffnung freihaltende Hohlkammer enthält und über die Trennstelle mit dem Rand der Abgabeöffnung lösbar verbunden ist. Das Verschlussteil ist benachbart zum kopfseitigen Ende des Aufnahmekörpers angeordnet. Hinsichtlich einer vereinfachten Handhabung und weiteren Einsatzmöglichkeiten lässt die bekannte Lösung noch Wünsche offen.

Ausgehend von diesem Stand der Technik stellt sich die Erfindung die Aufgabe, die Trennstelle in zuverlässiger und einfacher Weise an dem Behälter auszubilden und die Gefahr eines ungewollten Öffnens der Abgabeöffnung zu verhindern sowie eine punktgenaue Applizierung von Tropfen bei Austritt des Behälterinhaltes aus dem geöffneten Behälter zu ermöglichen.

Erfindungsgemäß ist diese Aufgabe durch einen Behälter gelöst, der die Merkmale des Patentanspruches 1 in seiner Gesamtheit aufweist.

Ein erfindungsgemäßer Behälter ist dadurch gekennzeichnet, dass eine sich an das Verschlussteil anschließende zweite Anschlussfahne als zweite Handhabungshilfe vorgesehen ist, dass der Verbindungskörper als langgestreckter Tropfer ausgebildet ein Halsteil des Behälters bildet und eine axiale Länge als vorgebbarer Abstand der Abgabeöffnung vom Aufnahmekörper aufweist, und dass sich vom Bereich des bodenseitigen Endes des Aufnahmekörpers bis etwa zur Hälfte der axialen Länge des Verbindungskörpers beidseits je eine seitliche Verstärkungsleiste erstreckt.

Die räumliche Trennung der Abgabeöffnung vom Aufnahmekörper ist von besonderem Vorteil, wenn eine punktgenaue Applizierung von Tropfen des Behälterinhaltes vorgesehen ist, weil der einen Halsteil bildende Verbindungskörper die Form eines länglichen Tropfers annimmt, aus dessen Abgabeöffnung, beispielsweise durch Druck auf den im Abstand von der Applizierungsstelle befindlichen Aufnahmekörper, eine tropfenweise Abgabe erfolgen kann.

Die Anordnung ist so getroffen, dass der Verbindungskörper, und vorzugsweise auch der Verbindungskanal, sich vom Aufnahmekörper bis zur Abgabeöffnung konisch verjüngen. Dadurch ergibt sich für den Verbindungskörper nicht nur die gewünschte Form eines langgestreckten Tropfers mit verhältnismäßig geringem Außendurchmesser am Abgabeende, sondern es entsteht auch nur ein verhältnismäßig geringes "Nebenvolumen" für außerhalb des Aufnahmekörpers befindliches Abgabemedium.

Vorteilhafte Ausgestaltungen des erfindungsgemäßen Behälters sind Gegenstände der Unteransprüche. Vorteilhafterweise sind die Verstärkungsleisten fluchtend mit achsparallelen Seitenrändern der ersten Anschlussfahne angeordnet.

Das Verschlußteil weist bevorzugterweise einen Körper auf, der eine die Abgabeöffnung freihaltende Hohlkammer bildet. Mit ihrem unteren Umfassungsrand stellt eine derartige Hohlkammer sicher, dass sowohl während des Formvorganges für den Behälter als auch später beim Abtrennen des Kopfteiles die Abgabeöffnung sich nicht ungewollt verschließt. Bei der erfindungsgemäßen Ausgestaltung , bei der das Verschlußteil eine die Hohlkammer enthaltende Schließkugel aufweist, die über die Trennstelle mit dem Rand der Abgabeöffnung lösbar verbunden ist, ist durch die Kugelform sichergestellt, dass das für die Herstellung des Behälters eingesetzte Kunststoffmaterial im Formwerkzeug über eine Art Kante gezogen werden kann, um dergestalt das Kunststoffmaterial für die Bildung der Trennstelle zu reduzieren.

Bei einer vorteilhaften Ausgestaltung weist die dem Verschlußteil zugeordnete zweite Anschlussfahne einen Ansatz auf, der zwei einander diametral gegenüberliegende Flügel bildet, die sich beidseits über die Schließkugel hinaus bis in den Anfangsbereich des Verbindungskörpers erstrecken und, als Verstärkungselemente im Trennstellenbereich dienend, die Trennstelle bis in den Anfangsbereich des Verbindungskörpers fortsetzen. Die Gefahr eines ungewollten Öffnens der Abgabeöffnung durch zufällige, auf die verhältnismäßig großflächige Anschlussfahne einwirkende Belastungen, ist dadurch wirksam vermieden.

Besonders bevorzugt entspricht die Materialstärke der Flügel in etwa der Materialstärke der Verstärkungsleisten.

Bei besonders vorteilhaften Ausführungsbeispielen sind beide Anschlussfahnen im Umriß im großen Ganzen rechteckförmig, wobei die Langseiten der Rechteckform parallel zur Längsachse verlaufen. Eine derartige längliche Tafelform bietet nicht nur eine für die Handhabung gut geeignete Grifffläche, sondern eignet sich in besonderem Maße auch als Träger für auf zumindest einer Breitseite vorgesehene visuell erkennbare Markierungen oder eine Kodierung. Vorzugsweise sind beide Anschlussfahnen durch plattenartige Körper gebildet.

Aufgrund der in Längsrichtung verlaufenden geraden Seitenränder der Anschlussfahnen lassen sich mehrere Behälter, insbesondere wenn die Seitenränder von erster Anschlussfahne und zweiter Anschlussfahne in Längsrichtung miteinander fluchtend sind, in vorteilhafter Weise zu einem Ampullenblock vereinigen, bei dem die Behälter entlang der Seitenränder ihrer Anschlussfahnen abtrennbar miteinander zusammenhängen.

Nachstehend ist die Erfindung anhand eines in der Zeichnung dargestellten Ausführungsbeispieles im Einzelnen erläutert. Es zeigen:
- Fig. 1 eine perspektivische Schrägansicht eines Ampullenblockes mit fünf erfindungsgemäßen Behältern gemäß dem hier zu beschreibenden Ausführungsbeispiel, dargestellt ohne Kodierung oder Beschriftung;
- Fig. 2 eine Vorderansicht eines einzelnen Behälters des Ampullenblokkes, versehen mit einer Beschriftung;
- Fig. 3 eine Seitenansicht von Fig. 2 und
- Fig. 4 eine abgebrochene, gegenüber Fig. 2 stark vergrößert gezeichnete Teilvorderansicht des Ausführungsbeispieles.

Der erfindungsgemäße Behälter ist insbesondere in Form einer hermetisch verschlossenen Ampulle ausgebildet. Ein Verbund von fünf dieser Behälter ist in der Fig. 1 dargestellt, wobei die einzelnen Behälter längs ihres jeweils aneinanderstossenden Längsrandes voneinander unter Bildung von Einzelbehältern separierbar sind. Es lassen sich nahezu beliebige Reihen an herzustellenden Behältern erzeugen, sowie auch einzelne Behälter.

Die genannten Behälter sind aus einem formbaren Kunststoffmaterial hergestellt, beispielsweise aus Polyamid oder Polyolefinen, wie PE oder PP Werkstoff. Des weiteren besteht die Möglichkeit, diese Behältererzeugnisse im Co-Extrusionsverfahren mit einem mehrschichtigen Wandaufbau zu erzeugen oder den Kunststoff, um dessen Impermeabifität zu erhöhen, mit einer Beschichtung zu versehen, beispielsweise den Behälter außenseitig zu Bedampfen. Vorzugsweise werden jedenfalls Materialien eingesetzt, die für ein Blasform-, Füll- und Siegelverfahren, wie es beispielhaft unter der Markenbezeichnung "bottelpack®" der Fachwelt bekannt geworden ist, gut verwendbar sind.

Jeder Behälter weist einen hohlen, blasgeformten Aufnahmekörper 1 auf, der zur Aufnahme eines nicht näher dargestellten Abgabemediums dient, unter anderem in Form steril abgefüllter medizinischer Flüssigkeiten, Suspensionen, Gelen und dergleichen mehr. Zwischen dem eigentlichen Aufnahmekörper 1 und einer insbesondere aus Fig. 2 und 4 ersichtlichen Abgabeöffnung 3 erstreckt sich ein ein Halsteil des Behälters bildender Verbindungskörper 5, der sich vom Aufnahmekörper 1 bis zur Ausgabeöffnung 3 hin konisch verjüngt. Ein sich im Verbindungskörper in Richtung der Längsachse 7 zur Abgabeöffnung 3 hin erstreckender Verbindungskanal, der in der Zeichnung nicht sichtbar ist, verjüngt sich ebenfalls in Richtung auf die Abgabeöffnung 3 hin, so dass der Verbindungskörper 5 bei geöffneter Abgabeöffnung 3 eine Art Tropferelement für eine tropfenweise Abgabe des Mediums bildet.

An den durch den Verbindungskörper 5 gebildeten Halsteil des Behälters schließt sich ein ein Kopfteil bildendes Verschlußteil 9 an, das über eine als Sollbruchstelle dienende Trennstelle 11 mit dem Verbindungskörper 5 im Bereich der Abgabeöffnung 3 lösbar verbunden ist. Diese Trennstelle 11 kann durch ein in der Wandstärke reduziertes Kunststoff-Wandteil gebildet sein, das sich zwischen Verschlußteil 9 und Verbindungskörper 5 erstreckt. Diese Trennstelle 11 ist derart ausgebildet, dass das Verschlußteil 9 in der Art eines Knebelverschlusses von dem Verbindungskörper 5 abdrehbar ist (Twist-Off-Verschluß), um so die Abgabeöffnung 3 freizulegen. Das Verschlußteil 9 weist als eigentlichen Verschlußkörper eine Schließkugel 13 auf, die eine innere Hohlkammer bildet, in die die Abgabeöffnung 3 mündet. Dank der Kugelform ist sichergestellt, dass das eingesetzte Kunststoffmaterial im Formwerkzeug über eine Art Kante gezogen werden kann, um dergestalt das Kunststoffmaterial zur Bildung der Trennstelle 11 zu reduzieren.

In an sich bekannter Weise schließt sich an das dem Halsteil (Verbindungskörper 5) entgegengesetzte, bodenseitige Ende 15, wo zur Bildung des bodenseitigen Verschlusses des Aufnahmebehälters 1 die Behälterwand an der Formtrennebene 17 (Fig. 3) aneinander liegt, eine bodenseitige Anschlussfahne 19 an, die in Form eines plattenartigen Körpers mit im großen Ganzen länglicher Rechteckform ausgebildet ist, wobei die Plattenstärke größer ist als die Wandstärke am bodenseitigen Ende 15, so dass die Breitseiten der Anschlussfahne 19 seitlich außerhalb der Trennebene 17 liegen. Wie Fig. 2 und 3 zeigen, erstreckt sich vom Bereich des bodenseitigen Endes 15 bis etwa zur Hälfte der axialen Länge des Verbindungskörpers 5 beidseits je eine seitliche Verstärkungsleiste 21, fluchtend mit den achsparallelen Seitenrändern 23 der Anschlussfahne 19.

Beim erfindungsgemäßen Behälter schließt sich an das Verschlußteil 9 eine der ersten Anschlussfahne 19 ähnliche zweite Anschlussfahne 25 an, die, siehe insbesondere Fig. 3, ebenfalls eine gegenüber dem benachbarten Bereich vergrößerte Materialdicke besitzt und im großen Ganzen als rechteckförmige Platte ausgebildet ist, deren Seitenränder 27 mit den Seitenrändern 23 der ersten Anschlussfahne 19 und den Rändern der Leisten 21 fluchten. Beim dargestellten Beispiel (Fig. 2) ist eine der Breitseiten der ersten Anschlussfahne 19 mit einer Codemarkierung 29 versehen. Es versteht sich, dass auch die zweite Anschlussfahne 25 mit einer entsprechenden Markierung oder Beschriftung versehen sein könnte.

Wie aus den Fig. ersichtlich ist, bildet das Verschlußteil 9, von der zweiten Anschlussfahne 25 aus gesehen, einen Ansatz oder Fortsatz derselben, der zwei einander diametral gegenüberliegende Flügel 31 bildet, die sich über den Bereich der Abgabeöffnung 3 hinaus in den Anfangsbereich des Verbindungskörpers 5 erstrecken, mit dem sie über den Fortsetzungsbereich 33 (Fig. 4) der Trennstelle 11 verbunden sind. Die Flügel 31, deren Materialstärke in etwa der der Verstärkungsleisten 21 entspricht, bilden eine Verschlußverstärkung gegen ein ungewolltes Freilegen der Abgabeöffnung 3. Dank des Vorhandenseins der zweiten Anschlussfahne 25 muß dieser Gewinn an Sicherheit jedoch nicht durch eine Verringerung des Bedienungskomforts erkauft werden, weil durch das Vorhandensein der zweiten Anschlussfahne 25 eine Handhabungshilfe zur Verfügung steht, die ein müheloses, gewolltes Öffnen trotz der verbesserten Festigkeit des Verschlußbereiches ohne weiteres ermöglicht.

## Patentansprüche

1. Behälter, insbesondere hermetisch verschlossene Ampulle, umfassend:
- einen hohlen Aufnahmekörper (1) zur Aufnahme eines Abgabemediums,
- einen Verbindungskörper (5), der den Aufnahmekörper (1) über einen Verbindungskanal mit einer Abgabeöffnung (3) verbindet und sich vom Aufnahmekörper (1) bis zur Abgabeöffnung (3) konisch verjüngt,
- ein ein Kopfteil des Behälters bildendes Verschlussteil (9), das über eine Trennstelle (11) vom Rand der Abgabeöffnung (3) abtrennbar i st,
- eine sich an das von der Abgabeöffnung (3) entfernte bodenseitige Ende (15) des Aufnahmekörpers (1) anschließende erste Anschlussfahne (19) als erste Handhabungshilfe,
- **dadurch gekennzeichnet, dass** eine sich an das Verschlussteil (9) anschließende zweite Anschlussfahne (25) als zweite Handhabungshilfe vorgesehen ist,
- dass der Verbindungskörper (5) als langgestreckter Tropfer ausgebildet ein Halsteil des Behälters bildet und eine axiale Länge als vorgebbarer Abstand der Abgabeöffnung (3) vom Aufnahmekörper (1) aufweist, und
- dass sich vom Bereich des bodenseitigen Endes (15) des Aufnahmekörpers (1) bis etwa zur Hälfte der axialen Länge des Verbindungskörpers (5) beidseits je eine seitliche Verstärkungsleiste (21) erstreckt.

2. Behälter nach Anspruch 1, **dadurch gekennzeichnet, dass** die Verstärkungsleisten (21) fluchtend mit achsparallelen Seitenrändern (23) der ersten Anschlussfahne (19) angeordnet sind.

3. Behälter nach einem der vorhergehenden Ansprüche, **dadurch gekennzeichnet, dass** das Verschlussteil (9) eine Schließkugel (13) aufweist, die eine die Abgabeöffnung (3) freihaltende Hohlkammer enthält und über die Trennstelle (11) mit dem Rand der Abgabeöffnung (3) lösbar verbunden ist.

4. Behälter nach Anspruch 3, **dadurch gekennzeichnet, dass** die zweite Anschlussfahne (25) einen Ansatz aufweist, der zwei einander diametral gegenüberliegende Flügel (31) bildet, die sich beidseits über die Schließkugel (13) hinaus bis in den Anfangsbereich des Verbindungskörpers (5) erstrecken und über einen Fortsetzungsbereich (33) der Trennstelle (11) mit dem Verbindungskörper (5) verbunden sind.

5. Behälter nach Anspruch 4, **dadurch gekennzeichnet, dass** die Materialstärke der Flügel (31) in etwa der Materialstärke der Verstärkungsleisten (21) entspricht.

6. Behälter nach einem der vorhergehenden Ansprüche, **dadurch gekennzeichnet, dass** beide Anschlussfahnen (19, 25) durch plattenartige Körper gebildet sind.

7. Behälter nach einem der vorhergehenden Ansprüche, **dadurch gekennzeichnet, dass** beide Anschlussfahnen (19, 25) im Umriß im großen Ganzen rechteckförmig sind, wobei die Langseiten der Rechteckform parallel zur Längsachse (7) verlaufen.

8. Behälter nach einem der vorhergehenden Ansprüche, **dadurch gekennzeichnet, dass** zumindest eine (19) der Anschlussfahnen (19, 25) auf zumindest einer Breitseite als Träger für visuell erkennbare Markierungen (29) vorgesehen ist.

9. Behälter nach einem der vorhergehenden Ansprüche, **dadurch gekennzeichnet, dass** mehrere Behälter zu einem Ampullenblock vereinigt und entlang der Seitenränder (23, 27) ihrer Anschlussfahnen (19, 25) abtrennbar miteinander zusammenhängen.

## Claims

1. A container, in particular a hermetically sealed ampule, comprising:
- a hollow receiving body (1) for receiving a discharge medium,
- a connecting body (5) which connects the receiving body (1) to a discharge opening (3) via a connecting channel and tapers conically from the receiving body (1) to the discharge opening (3),
- a closure part (9) forming a head part of the container and which can be separated from the edge of the discharge opening (3) by means of a separation point (11),
- a first handling aid in the form of a first connecting tab (19) which is connected to the bottom-side end (15) of the receiving body (1) away from the discharge opening (3),
- **characterised in that** a second connecting tab (25) adjoining the closure part (9) is provided as the second handling aid,
- that the connecting body (5), in the form of an elongated dropper, forms a neck part of the container and has an axial length as a pre-definable distance between the discharge opening (3) and the receiving body (1), and
- that a lateral reinforcing strip (21) respectively extends from the region of the bottom-side end (15) of the receiving body (1) to approximately half way along the axial length of the connecting body (5) on both sides.

2. The container according to Claim 1, **characterised in that** the reinforcing strips (21) are arranged aligned with axially parallel side edges (23) of the first connecting tab (19).

3. The container according to any of the preceding claims, **characterised in that** the closure part (9) has a closing ball (13) which contains a hollow chamber keeping the discharge opening clear (3) and is detachably connected to the edge of the discharge opening (3) by means of the separation point (11).

4. The container according to Claim 3, **characterised in that** the second connecting tab (25) has a shoulder that forms two diametrically opposite flanks (31) which extend on both sides beyond the closing ball (13) into the initial region of the connecting body (5) and are connected to the connecting body (5) by a continuation region (33) of the separation point (11).

5. The container according to Claim 4, **characterised in that** the material thickness of the flanks (31) corresponds approximately to the material thickness of the reinforcing strips (21).

6. The container according to any of the preceding claims, **characterised in that** the two connecting tabs (19, 25) are formed by plate-like bodies.

7. The container according to any of the preceding claims, **characterised in that** the two connecting tabs (19, 25) are more or less rectangular in outline, the longitudinal sides of the rectangular shape running parallel to the longitudinal axis (7).

8. The container according to any of the preceding claims, **characterised in that** at least one (19) of the connecting tabs (19, 25) on at least one wide side is provided as a vehicle for visually detectable markings (29).

9. The container according to any of the preceding claims, **characterised in that** a number of containers are combined into a block of ampules and are separably joined to one another along the side edges (23, 27) of their connecting tabs (19, 25).

## Revendications

1. Récipient, notamment ampoule fermée hermétiquement, comprenant :
- un corps (1) creux de réception pour la réception d'un fluide à distribuer,
- un corps (5) de liaison, qui met le corps (1) de réception en communication avec une ouverture (3) de distribution par un canal de liaison et qui se rétrécit coniquement du corps (1) de réception à l'ouverture (3) de distribution,
- une partie (9) de fermeture, qui forme une partie de tête du récipient et qui peut être séparée du bord de l'ouverture (3) de distribution par un point (11) de séparation,
- une première queue de connexion, en tant que première aide à la manipulation, se raccordant à l'extrémité (15) du corps (1) de réception du côté du fond éloigné de l'ouverture (3) de distribution,
- **caractérisé en ce qu'**il est prévu une deuxième queue (25) de connexion, en tant que deuxième aide à la manipulation, se raccordant à la partie (9) de fermeture,
- **en ce que** le corps (5) de liaison, constitué en distributeur de gouttes, s'étendant en longueur, forme une partie de col du récipient et a une longueur axiale, en tant que distance pouvant être prescrite de l'ouverture (3) de distribution au corps (1) de réception, et
- **en ce que** respectivement une nervure (21) latérale de renfort s'étend des deux côtés de la partie de l'extrémité (15) du côté du fond du corps (1) de réception jusqu'à environ la moitié de la longueur axiale du corps (5) de liaison.

2. Récipient suivant la revendication 1, **caractérisé en ce que** les nervures (21) de renfort sont alignées avec des bords (23) latéraux parallèles à l' axe de la première queue (19) de connexion.

3. Récipient suivant l'une des revendications précédentes, **caractérisé en ce que** la partie (9) de fermeture comporte une bille (13) de fermeture, qui comporte une chambre creuse maintenant dégagée l'ouverture (3) de distribution et par laquelle le point (11) de séparation est relié de manière détachable au bord de l'ouverture (3) de distribution.

4. Récipient suivant la revendication 3, **caractérisé en ce que** la deuxième queue (25) de connexion comporte un prolongement, qui forme deux ailes (31) opposées diamétralement l'une à l'autre, qui s'étendent des deux côtés au-delà de la bille (13) de fermeture jusque dans la zone de début du corps (5) de liaison et qui sont reliées au corps (5) de liaison par une zone (33) de prolongement du point (11) de séparation.

5. Récipient suivant la revendication 4, **caractérisé en ce que** l'épaisseur de la matière des ailes (31) correspond à peu près à l'épaisseur de la matière des nervures (21) de renfort.

6. Récipient suivant l'une des revendications précédentes, **caractérisé en ce que** les deux queues (19, 25) de connexion sont formées par des corps du type plaque.

7. Récipient suivant l'une des revendications précédentes, **caractérisé en ce que** les deux queues (19, 25) de connexion sont approximativement de contour rectangulaire, les grands côtés du rectangle s'étendant parallèlement à l'axe (7) longitudinal.

8. Récipient suivant l'une des revendications précédentes, **caractérisé en ce qu'**au moins l'une des queues (19, 25) de connexion est prévue sur au moins un petit côté comme support pour des repères (29) reconnaissables.

9. Récipient suivant l'une des revendications précédentes, **caractérisé en ce que** plusieurs récipients sont réunis en un bloc d'ampoules et sont reliés entre eux de manière détachable le long des bords (23, 27) latéraux de leurs queues (19, 25) de connexion.
